# EUROPÄISCHE PATENTSCHRIFT

(11) **EP 0 044 842 B1**
(45) Veröffentlichungstag und Bekanntmachung des Hinweises auf die Patenterteilung: **17.04.1985**
(21) Anmeldenummer: 81900271.8
(22) Anmeldetag: 17.01.1981
(51) Int. Cl.: B05B 5/02

(54) **PULVERZERSTÄUBER MIT SPÜLVORRICHTUNG**
POWDER SPRAYING DEVICE PROVIDED WITH A RINSING DEVICE
APPAREIL DE PROJECTION DE POUDRE MUNI D'UN DISPOSITIF DE RINCAGE

(30) Priorität: 01.02.1980 DE 3003684
(43) Veröffentlichungstag der Anmeldung: 03.02.1982
(73) Patentinhaber: ESB ELEKTROSTATISCHE SPRÜH- UND BESCHICHTUNGSANLAGEN G.F. VÖHRINGER GMBH, D-88709 Meersburg (DE)
(72) Erfinder: VÖHRINGER, Gerhard Friedrich, D-7990 Friedrichshafen (DE)
(74) Vertreter: Braito, Herbert
(86) Internationale Anmeldenummer: EP8100003
(87) Internationale Veröffentlichungsnummer: WO8102116

## Beschreibung

Die Erfindung betrifft einen Pulverzerstäuber mit einer Sprühdüse zum Versprühen von in einem Fördergasstrom zugeführtem Pulver, mit einem in Sprührichtung vor der Sprühdüse angeordneten Prallkörper, dessen der Düse zugewandte Vorderseite die aufgesprühten Pulverpartikel radial nach außen lenkt, und mit einer Spülvorrichtung, die Spülgas zum Abreinigen von am Prallkörper anhaftenden Pulverteilchen unter Druck auf der der Sprühdüse abgewandten Rückseite des Prallkörpers aus einer in dessen Mitte ausgebildeten Spüldüse entlang der Rückseite des Prallkörpers austreten läßt.

Bei Pulverzerstäubern mit Prallkörper bilden sich auf der der Sprühdüse abgewandten Rückseite des Prallkörpers ein Unterdruck und ein Wirbelzopf. Dies hat zwar zur Folge, daß Teile der außenströmenden Förderluft mit einzelnen Pulverpartikeln wieder nach innen gezogen werden. Diese Pulverteilchen werden aber nicht vollständig weitergeleitet und bilden an der Rückseite des Prallkörpers Pulverablagerungen. Dies ist vor allem deshalb störend, weil sich von Zeit zu Zeit einzelne Pulver-Agglomerate zum Prallkörper wieder ablösen, in kompakter Form auf die zu beschichtenden Werkstücke auftreffen und dort Oberflächenstörungen verursachen.

Um solche Unregelmäßigkeiten zu vermeiden, ist es durch die DE-A-2 509 851 bekannt, den gesamten Prallkörper oder Teile desselben aus porösem Material herzustellen und durch Luftzufuhr vom Inneren her die Oberfläche frei von Ablagerungen zu halten. Die Praxis zeigt jedoch, daß diese Methode beträchtliche Nachteile aufweist. Die üblichen porösen Materialien aus Kunststoff verspröden unter dem Einfluß des im Hochspannungsfeld entstehenden Ozons besonders rasch und platzen. Die gleichen Materialien werden von abrasiven Pulvermaterialien relativ rasch weggewaschen und müssen dann unter entsprechenden Kosten ersetzt werden. Die Verwendung poröser keramischer Materialien vermeidet zwar diese Nachteile, unterliegt jedoch besonders stark einem anderen, nachstehend geschilderten Einfluß: Da die verwendete Druckluft auch unter Verwendung der üblichen Kältetrockner nie völlig wasserfrei ist, kommt es zu einem Verkleben der porösen Oberfläche mit feinsten Pulverteilchen. Trotz erheblicher hier eingesetzter Spülgasmengen wird daher keine zuverlässige Reinigung erzielt.

Die Erfindung geht aus von dem eingangs geschilderten Pulverzerstäuber und verfolgt die Aufgabe, die auf Rückseite und Rand des Prallkörpers ausgeübte Spülwirkung unter Minderung der verbrauchten Spülgasmenge zu verbessern. Zur Lösung dieser Aufgabe wird erfindungsgemäß der Spiildüsenöffnung unmittelbar eine rotationssymmetrische Wirbelkammer vorgeschaltet und die Rückseite des Prallkörpers zentrisch zur Spüldüsenöffnung von dieser ausgehend konkav nach Art einer Kegelfläche bis zu einer äußeren scharfen Ringkante erweitert.

Hier sind zunächst die Nachteile vermieden, die sich bei der Verwendung poröser Materialien ergeben. An Stelle einer leichten Gasberieselung wird an der Rückseite ein ausgeprägter Spülstrahl entlang geführt. Auf diese Weise kann zwar das sich dort gebildete Vakuum nicht vollständig aufgefüllt werden, d. h. es wird weiterhin Fördergas von außen nach innen gesaugt, und in der Regel bildet sich noch ein begrenzter Wirbelzopf, aber die Rückseite des Prallkörpers wird von dieser Erscheinung praktisch nicht mehr unmittelbar beeinflußt. Dort können daher weder einzelne Pulverteilchen anhaften, noch Flocken, Verkrustungen oder dgl. ausgebildet werden, die sich später unbeabsichtigt wieder lösen könnten.

Die Rückseite des Prallkörpers muß nicht exakt kegelförmig mit geraden Mantellinien ausgeführt werden, sondern kann konkav ausgewölbt sein, daß also der Kegelwinkel in der Mitte größer ist als am Rand. Dies erleichtert noch die Führung des Spülgases, das dann stärker radial austreten kann und ggf. zum Rand hin mehr in Spülrichtung abgelenkt wird. Je schärfer die Kante bzw. je kleiner der Kantenwinkel, um so größer ist der Mitnahmeeffekt durch die Spülluft, und um so größer die Gleichmäßigkeit der anschließenden Strömung.

Zudem wird die Rotationsströmung durch die der Düsenöffnung vorgeschaltete Wirbelkammer unter verstärkter Ausprägung vergleichmäßigt, fegt also mit stark verminderter Axialkomponente mit hoher Geschwindigkeit über einen großen radialen Bereich an der Rückseite des Prallkörpers entlang. Der so verbesserte Spüleffekt macht eine erhebliche Minderung der Spülgasmenge möglich, was bei elektrostatischen Geräten eine Verbesserung der Aufladung und des Niederschlagswirkungsgrades mit sich bringt.

Der Einsatz einer mit Leitmitteln versehenen Rotationsdüse für Spülgas ist schon Gegenstand eines älteren Vorschlages, wie er durch die in der Prioritätsfrist veröffentliche GB-A-2 029 271 Anlaß für die Fassung eines gesonderten Hauptanspruchs (1B) für Großbritannien gewesen ist. Nach dieser nicht vorveröffentlichten Schrift wird ein Rotationswirbel dadurch erzeugt, daß man in einem axial frei geöffneten Ringzylinderraum das-Spülgas tangential einbläst, so daß die erzeugte Spülströmung sich vornehmlich axial schraubenförmig bewegen kann. Um hier einen hinreichenden Spüleffekt erzielen zu können, ist daher eine vielfach größere Spülgasmenge notwendig, als bei der erfindungsgemäßen Ausführung.

Zweckmäßigerweise liegt der Spitzenwinkel der Rückseite des Prallkörpers im unmittelbaren Bereich der Spüldüse zwischen 110' und 120 , insbesondere zwischen 130" und 150'.

Der Rotationseffekt kann durch schraubenförmige oder spiralenförmige Leitschaufeln oder -rippen oder auch durch lediglich eine einzige schräge Einleitbohrung erzielt werden. Beim Austritt aus der Düse ist dann die tangentiale und damit auch die radiale Geschwindigkeitskomponente wesentlich größer als die axiale. Begünstigt wird die Abreinigung dabei durch den »Coanda-Effekt«, der besagt, daß ein einmal an eine Fläche angelegter Luftstrahl an dieser Fläche entlangstreicht und sich nicht davon lösen kann. An der hier angestrebten konkaven bzw. ausgehöhlten Rückseitenfläche ist zudem die Haftwirkung größer als an einer ebenen oder gar konvexen Fläche.

Der Prallkörper sitzt vorzugsweise auf dem vorderen Ende eines Zuführrohres, das insbesondere längsverstellbar durch eine Sprühpistole hindurchgeführt ist und dessen hinteres Ende an eine Spülgasquelle anschließbar ist. Es wird zwar derzeit als vorteilhaft angesehen, das Spülgas ständig ausströmen zu lassen, wobei man mit einem Förderdruck von 0,2 bis 1,3 bar auskommt, aber es ist auch eine periodisch vorzunehmende stoßartige Einleitung des Spülgases denkbar, soweit dadurch der Sprühvorgang selbst nicht beeinträchtigt wird.

Die Verwendung eines inerten Gases wie Halon als Löschgas für Brände beim Pulversprühen ist an sich bekannt. Meist wird das Gas jedoch durch gesonderte Zuleitungen in den weiteren Bereich der Brandquelle eingeleitet. Nun gehen Brände beim Pulversprühen fast ausnahmslos von der gerade wirksamen Sprühpistole aus und entwickeln sich stromabwärts des Prallkörpers, gerade dort, wo erfindungsgemäß das Spülgas in verhältnismäßig kräftigem Strom geleitet wird.

Erfindungsgemäß werden nun Vorrichtungen zum Einleiten von Löschgas auf dem Wege des Spülgases zur Rückseite des Prallkörpers vorgesehen, d. h. das Löschgas wird unmittelbar dort hingeleitet, wo der Brand entstehen kann. Es versteht sich, daß dann größere Gasmengen als beim üblichen Abspülen zugeführt werden können, d. h. man wird mit größeren Drücken von ca. 2 bis 3 bar arbeiten. Dabei kann auch durchaus ein druckbeeinflußtes bewegliches Ventilelement vorgesehen sein, das selbständig den kleinsten Ventilquerschnitt vergrößert, wenn Löschgas mit größerem Druck zugeführt wird.

Zweckmäßigerweise wird dann in der Spülgasführung ein Umschalter zum Umschalten von einer Spülluftquelle zu einer Löschgasquelle vorgesehen. Dieser Umschalter bzw. ein solches Umschaltventil wird zweckmäßigerweise durch einen Rauchgastaster selbsttätig gesteuert, um ein unverzügliches Ansprechen zu ermöglichen.

In der Zeichnung ist die Erfindung beispielsweise wiedergegeben. Es zeigt
Fig. 1 eine schematische Darstellung eines erfindungsgemäßen Pulverzerstäubers,
Fig. einen vergrößerten Schnitt durch die Ausführung eines dort eingesetzten Prallkörpers, und
Fig.3 eine Abwandlung des Prallkörpers aus Fig. 2.

In der Zeichnung ist mit 1 eine Pulversprühpistole bezeichnet, wie sie in ihrer Bauart im wesentlichen vielfach bekannt ist und daher nicht weiter erläutert werden muß. Dieser Pistole wird ein Fördergasstrom mit fein verteiltem Sprühpulver zugeführt und durch eine Sprühdüse 2 nach rechts in der Zeichnung versprüht. Zentrisch zur Sprühdüse ist durch die ganze Pulverpistole hindurch ein Rohrstab 3 geführt, auf dessen rückseitigem Ende eine Anschlußmuffe 4 sitzt, die auch als Verschiebehandgriff dient. Auf diese Weise läßt sich der Abstand a zwischen der Sprühdüse 2 und einem Prallkörper 5 einstellen, der mittels einer Senkbohrung und einer Ringdichtung 6 auf dem vorderen Ende des Rohrstabes 3 sitzt.

Dieser Prallkörper 5 hat eine rotationssymmetrische Vorderfläche 7, die aus einer schlanken kegelförmigen Nabe 8 über eine mittlere Torusfläche in eine stumpfe Kegelfläche 9 übergeht, die mit der kegelförmigen Rückseite 10 des Prallkörpers eine scharfe Kante 11 und einen Winkel von weniger als 10° bildet.

Die Rückseite 10 ist hier als Kegelfläche mit gerader Mantellinie ausgeführt, kann jedoch zweckmäßigerweise auch etwas bombig mit leicht gehöhlten Flanken ausgestaltet werden.

Das aus der Sprühdüse 2 austretende Fördergas wird mit den von ihm mitgeführten Pulverpartikeln durch die Vorderseite 7 des Prallkörpers 5 nach außen abgelenkt und schließt sich stromabwärts von Prallkörper 5 wieder mehr in Richtung auf die Sprühachse zusammen. Meist reißt die Strömung an der Kante 11 unter Bildung eines Wirbelzopfes ab, und dicht hinter dem Prallkörper wird ein Unterdruck aufgebaut, der unregelmäßige Einströmungen zur Folge hat und bewirkt, daß nach innen gewirbelte Pulverteilchen an der Rückseite anhaften und sich später unkontrolliert ablösen.

Die jetzt eingeführte Sprühströmung gemäß den Pfeilen 16 verhindert einmal ein solches Ansetzen einzelner Pulverteilchen an dieser Rückseitenfläche und vor allem an der Kante 11. Im Bereich dieser verhältnismäßig scharfen Kante treffen sich jetzt von innen und außen zwei annähernd gleichgerichtete Gasströmungen, wobei der äußere starke Fördergasstrom den inneren schwächeren Spülgasstrom mitzieht und damit die Spülwirkung vergrößert.

Im Prallkörper 5 ist innen eine rotationssymmetrische Wirbelkammer 22 vorgesehen, die in einer kreisförmigen Düsenöffnung 23 innerhalb einer Ringkante 24 mit der Rückseite 10 in Verbindung ist und der die Spülluft auf einer Schraubenbahn durch eine tangentiale Schrägbohrung 25 von der zentrischen Bohrung 26 zugeführt wird.

Die rückseitige Anschlußmuffe 4 ist über einen Schlauch 17 mit einem elektrisch steuerbaren Umschaltventil 18 verbunden, das normalerweise eine Strömungsverbindung von einer Druckluftquelle 19 zum Schlauch 17 aufrechterhält. Das Umschaltventil 18 ist jedoch durch einen Rauchgastaster 20 gesteuert und schaltet unverzüglich auf eine Verbindung einer Löschgasquelle 21 mit dem Schlauch 17 um, sobald Rauchgasspuren im Raum festgestellt werden. Es wird dann Löschgas, wie es unter der Bezeichnung Halon im Handel ist (fluorierter Halogen-Kohlenwasserstoff), auf dem Spülgasweg unmittelbar zum Prallkörper geführt, genau dort hin, wo sich ggf. eine Entzündung einstellen kann.

Um die Löschgaswirkung noch zu verbessern, könnte auch im Spülgasstrom ein etwa pilzförmiges Element gegen Federkraft verschiebbar angebracht werden, um infolge des höheren Zuführdruckes die Weite des Zuführungsquerschnittes zu vergrößern.

Das Spülgas wird also beim Einleiten in die Wirbelkammer in Rotation zentrisch zur Spülachse versetzt und tritt entlang der Ringkante 24 vornehmlich mit tangentialer Richtung aus. Jedenfalls erfolgt die Strömung in einem sich erweiternden Wirbel gemäß den Pfeilen 6 an der Rückseite 10, wodurch eine gesteigerte Haftwirkung erzielt wird.

Anstelle der tangentialen Einleitung mit noch verhältnismäßig grober Schraubensteigung können auch zentrisch zur Kammer vorgesehene Leitrippen in Schrauben- oder Spiralform vorgesehen sein.

Eine solche Ausführung ist durch Fig. 3 veranschaulicht. Der Prallkörper 52, der im übrigen dem Prallkörper 5 aus Fig. 2 entspricht, hat eine gegenüber der Wirbelkammer 22 langgestreckte Zylinderkammer 29, die mit einem zentrischen Zuflußkanal 33 an die Bohrung des Rohrstabes 3 angeschlossen ist. In der Mitte der Zylinderkammer 29 sitzt ein im wesentlichen zylindrischer Leitkörper 27, der an seiner Außenseite einander abwechselnde schraubenförmige Leitrippen 28 und Schraubennuten 30 aufweist und eine Vorkammer 31 von der nachgeschalteten Wirbelkammer 22a trennt.

Die aus dem Rohrstab 3 im wesentlichen laminar in die Vorkammer 31 einströmende Spülluft wird dort zunächst verzögert und gleichmäßig in die Schraubennuten 30 eingeführt. Von dort wird sie in einer Rotationsströmung um die Prallkörperachse in die Wirbelkammer 22a eingeleitet, wo sie im wesentlichen in der gleichen Weise wie in Fig. 2 der Düsenöffnung 23 zugeführt wird.

## Patentansprüche (Patentansprüche für folgende(n) Vertragsstaat(en) : AT, CH, DE, FR, NL, SE)

1 A. (Für alle Staaten außer Großbritannien.) Pulverzerstäuber mit einer Sprühdüse (2) zum Versprühen von in einem Fördergasstrom zugeführtem Pulver, mit einem in Sprührichtung vor der Sprühdüse angeordneten Prallkörper (5), dessen der Düse zugewandte Vorderseite (7) die aufgesprühten Pulverpartikel radial nach außen lenkt, und mit einer Spülvorrichtung, die Spülgas zum Abreinigen von am Prallkörper anhaftenden Pulverteilchen unter Druck auf der der Sprühdüse abgewandten Rückseite (10), des Prallkörpers aus einer in dessen Mitte ausgebildeten Spüldüse (12-14) entlang der Rückseite (10) des Prallkörpers austreten läßt, dadurch gekennzeichnet, daß der Spüldüsenöffnung (23) unmittelbar eine rotationssymmetrische Wirbelkammer (22, 22a) vorgeschaltet ist und daß die Rückseite des Prallkörpers zentrisch zur Spüldüsenöffnung von dieser ausgehend konkav nach Art einer Kegelfläche bis zu einer äußeren scharfen Ringkante (11) erweitert ist.

2. Pulverzerstäuber nach Anspruch 1, dadurch gekennzeichnet, daß der Spitzenwinkel der Rückseite (10) des Prallkörpers (5) im unmittelbaren Bereich der Spüldüse (12-14) zwischen 110 und 170°, insbesondere zwischen 130 und 150 liegt.

3. Pulverzerstäuber nach Anspruch 1 oder 2, dadurch gekennzeichnet, daß die Düsenöffnung durch eine nach innen gerichtete Ringschneide (24) begrenzt ist.

4. Pulverzerstäuber nach Anspruch 3, dadurch gekennzeichnet, daß in oder vor der Wirbelkammer (22a) ein rotationssymmetrischer Leitkörper (27) angeordnet ist, der wenigstens auf seiner Außenseite mit schraubenförmigen Leitrippen (28) versehen ist.

5. Pulverzerstäuber nach einem der Ansprüche 1 bis 4, dadurch gekennzeichnet, daß der Prallkörper (5) auf dem vorderen Ende eines Zuführ-Rohrstabes (3) sitzt, der insbesondere längsverstellbar durch eine Sprühpistole (1) hindurchgeführt ist und dessen hinteres Ende an eine Spülgasquelle (19) anschließbar ist.

6. Pulverzerstäuber mit einer Sprühdüse (2) zum Versprühen von in einem Fördergasstrom zugeführtem Pulver, mit einem in Sprührichtung vor der Düse angeordneten Prallkörper (5), dessen der Düse zugewandte Vorderseite (7) die aufgesprühten Pulverpartikel radial nach außen lenkt, und mit einer Zuführvorrichtung für Spülgas, das zum Abreinigen von am Prallkörper anhaftenden Pulverteilchen unter Druck auf der der Sprühdüse abgewandten Rückseite (10) des Prallkegels austritt, insbesondere nach einem der Ansprüche 1 bis 5, gekennzeichnet durch Vorrichtungen (18, 20, 21) zum Einleiten von Löschgas auf dem Wege (17, 3, 22) des Spülgases zur Rückseite (10) des Prallkörpers (5).

7. Pulverzerstäuber nach Anspruch 6, dadurch gekennzeichnet, daß in der Spülgasführung ein Umschalter (18) zum Umschalten von einer Spülluftquelle (19) zu einer Löschgasquelle (21) vorgesehen ist.

8. Pulverzerstäuber nach Anspruch 7, dadurch gekennzeichnet, daß der Umschalter (18) durch einen Rauchgastaster (20) selbsttätig steuerbar ist.

## Patentansprüche (Patentansprüche für folgende(n) Vertragsstaat(en) : GB)

1 B. Pulverzerstäuber mit einer Sprühdüse (2) zum Versprühen von in einem Fördergasstrom zugeführtem Pulver, mit einem in Sprührichtung vor der Sprühdüse angeordneten Prallkörper (5), dessen der Düse zugewandte Vorderseite (7) die aufgesprühten Pulverpartikel radial nach außen lenkt, und mit einer Spülvorrichtung, die Spülgas zum Abreinigen von am Prallkörper anhaftenden Pulverteilchen unter Druck auf der der Sprühdüse abgewandten Rückseite (10) des Prallkörpers aus einer in dessen Mitte als mit Leitmittel (27, 28) versehene Rotationsdüse ausgebildeten Spüldüse (12-14) entlang der Rückseite (10) des Prallkörpers austreten läßt, dadurch gekennzeichnet, daß der Spüldüsenöffnung (23) unmittelbar eine rotationssymmetrische Wirbelkammer (22, 22a) vorgeschaltet ist, und daß die Rückseite des Prallkörpers zentrisch zur Spüldüsenöffnung von dieser ausgehend konkav nach Art einer Kegelfläche bis zu einer außeren scharfen Ringkante (11) erweitert ist.

2. Pulverzerstäuber nach Anspruch 1, dadurch gekennzeichnet, daß der Spitzenwinkel der Rückseite (10) des Prallkörpers (5) im unmittelbaren Bereich der Spüldüse (12-14) zwischen 110° und 170", insbesondere zwischen 130° und 150° liegt.

3. Pulverzerstäuber nach Anspruch 1 oder 2, dadurch gekennzeichnet, daß die Düsenöffnung durch eine nach innen gerichtete Ringschneide (24) begrenzt ist.

4. Pulverzerstäuber nach Anspruch 3, dadurch gekennzeichnet, daß in oder vor der Wirbelkammer (22a) ein rotationssymmetrischer Leitkörper (27) angeordnet ist, der wenigstens auf seiner Außenseite mit schraubenförmigen Leitrippen (28) versehen ist.

5. Pulverzerstäuber nach einem der Ansprüche 1 bis 4, dadurch gekennzeichnet, daß der Prallkörper (5) auf dem vorderen Ende eines Zuführ-Rohrstabes (3) sitzt, der insbesondere längsverstellbar durch eine Sprühpistole (1) hindurchgeführt ist und dessen hinteres Ende an eine Spülgasquelle (19) anschließbar ist.

6. Pulverzerstäuber mit einer Sprühdüse (2) zum Versprühen von in einem Fördergasstrom zugeführtem Pulver, mit einem in Sprührichtung vor der Düse angeordneten Prallkörper (5), dessen der Düse zugewandte Vorderseite (7) die aufgesprühten Pulverpartikel radial nach außen lenkt, und mit einer Zuführvorrichtung für Spülgas, das zum Abreinigen von am Prallkörper anhaftenden Pulverteilchen unter Druck auf der der Sprühdüse abgewandten Rückseite (10) des Prallkegels austritt, insbesondere nach einem der Ansprüche 1 bis 5, gekennzeichnet durch Vorrichtungen (18, 20, 21) zum Einleiten von Löschgas auf dem Wege (17, 3, 22) des Spülgases zur Rückseite (10) des Prallkörpers (5).

7. Pulverzerstäuber nach Anspruch 6, dadurch gekennzeichnet, daß in der Spülgasführung ein Umschalter (18) zum Umschalten von einer Spülluftquelle (19) zu einer Löschgasquelle (21) vorgesehen ist.

8. Pulverzerstäuber nach Anspruch 7, dadurch gekennzeichnet, daß der Umschalter (18) durch einen Rauchgastaster (20) selbsttätig steuerbar ist.

## Claims (Claims for the following Contracting State(s) : s: AT, CH, DE, FR, NL, SE)

1A. Powder sprayer having a spraying nozzle (2) for spraying powder supplied in a propellant gas stream, having a deflector member (5) located in front of the spray nozzle, in the direction of spraying, the face (7) of which facing the nozzle (2) radially outwardly deflects powder particles sprayed thereon and having a scavenging device which permits scavenging gas, for cleaning off powder particles adhereing to the deflector to be emitted under pressure at the rear surface (10) facing away from the spray nozzle of the baffle from a scavenging nozzle (12-14) along the rear surface (10) of the deflector member, characterised by the feature that the scavenging nozzle aperture (23) communicates in front with a rotationally symmetrical vortex chamber (22, 22a) and that the rear surface of the deflector member is centrally enlarged at the scavenging nozzle aperture proceeding concavely therefrom in the manner of a conical surface up to a sharply acute ring edge (11).

2. Powder sprayer according to claim 1, characterised by the feature that the acute angle of the rear surface (10) of the deflector member (5) in the region of the scavenging nozzle (12-14) lies between 110° and 170°, more especially between 130° and 150°.

3. Powder sprayer according to claim 1 or 2, characterised by the feature that the nozzle aperture is defined by an inwardly facing ring edge (24).

4. Powder sprayer according to claim 3, characterised by the feature that in or in front of the vortex chamber (22a) a rotational symmetrical guide member (27) is arranged which, at least on its outer surface, is provided with helical guide ribs (28).

5. Powder sprayer according to any of the claims 1 to 4, characterised by the feature that the deflector member (5) is mounted on the front end of a tubular supply tube (3) which is passed, more especially longitudinally adjustable, through a spray gun (1) and the rear end of which may be connected to a scavenging gas source (19).

6. Powder sprayer having a spray nozzle (2) for spraying powder supplied in a stream of propellant gas, having a deflector member (5) located in the direction of spraying in front of the nozzle, the face of the deflector facing the nozzle deflecting powder particles sprayed thereon radially outwardly, and having a supply device for scavenging gas which, for cleaning-off powder particles adhering to the deflector, is emitted under pressure on the rear surface (10) of the conical deflector facing away from the spray nozzle, more especially according to any of the claims 1 to 5, characterised by devices (18, 20, 21) for introducing extinguisher gas along the path (17, 3, 22) of the scavenging gas to the rear surface (10) of the deflector member (5).

7. Powder sprayer according to claim 6, characterised by the feature that in the scavenging gas conduit a changeover valve (18) is provided for changing over from a scavenging gas source (19) to an extinguishing gas source (21).

8. Powder sprayer according to claim 7, characterised by the feature that the change-over valve (18) is automatically controllable by an exhaust gas key (20).

## Claims (Claims for the following Contracting State(s) : GB)

1B. Powder sprayer having a spraying nozzle (2) for spraying powder supplied in a propellant gas stream, having a deflector member (5) located in front of the spray nozzle, in the direction of spraying, the face (7) of which facing the nozzle (2) radially outwardly deflects powder particles sprayed thereon and having a scavenging device which permits scavenging gas, for cleaning off powder particles adhereing to the deflector to be emitted under pressure at the rear surface (10) facing away from the spray nozzle of the deflector member out of a scavenging nozzle (12-14) arranged in the middle of this member and adapted as a rotary nozzle with guide-means (27, 28) along the rear surface (10) of the deflector member, characterised by the feature that the scavenging nozzle aperture (23) communicates in front with a rotationally symmetrical vortex chamber (22, 22a) and that the rear surface of the deflector member is centrally enlarged at the scavenging nozzle aperture proceeding concavely therefrom in the manner of a conical surface up to a sharply acute ring edge (11).

2. Powder sprayer according to claim 1, characterised by the feature that the acute angle of the rear surface (10) of the deflector member (5) in the region of the scavenging nozzle (12-14) lies between 110° and 170°, more especially between 130° and 150°.

3. Powder sprayer according to claim 1 or 2, characterised by the feature that the nozzle aperture is defined by an inwardly facing ring edge (24).

4. Powder sprayer according to claim 3, characterised by the feature that in or in front of the vortex chamber (22a) a rotational symmetrical guide member (27) is arranged which, at least on its outer surface, is provided with helical guide ribs (28).

5. Powder sprayer according to any of the claims 1 to 4, characterised by the feature that the deflector member (5) is mounted on the front end of a tubular supply tube (3) which is passed, more expecially longitudinally adjustable, through a spray gun (1) and the rear end of which may be connected to a scavenging gas source (19).

6. Powder sprayer having a spray nozzle (2) for spraying powder supplied in a stream of propellant gas, having a deflector member (5) located in the direction of spraying in front of the nozzle, the face of the deflector facing the nozzle deflecting powder particles sprayed thereon radially outwardly, and having a supply device for scavenging gas which, for cleaning-off powder particles adhering to the deflector, is emitted under pressure on the rear surface (10) of the conical deflector facing away from the spray nozzle, more especially according to any of the claims 1 to 5, characterised by devices (18, 20, 21) for introducing extinguisher gas along the path (17, 3, 22) of the scavenging gas to the rear surface (10) of the deflector member (5).

7. Powder sprayer according to claim 6, characterised by the feature that in the scavenging gas conduit a changeover valve (18) is provided for changing over from a scavenging gas source (19) to an extinguishing gas source (21).

8. Powder sprayer according to claim 7, characterised by the feature that the change-over valve (18) is automatically controllable by an exhaust gas key (20).

## Revendications (Revendications pour l'(les) Etat(s) contractant(s) suivant(s) : AT, CH, DE, FR, NL, SE)

1A. Pulvérisateur à poudre comportant une buse de projection (2) pour projeter de la poudre véhiculée par un courant d'un gaz de transport, un déflecteur (5) disposé en face de la buse de projection dans la direction de projection et dont la face avant (7), orientée du côté de la buse de projection, dévie radialement vers l'extérieur les particules de la poudre projetée, et un dispositif de nettoyage qui émet sous pression un gaz de nettoyage le long de la face arrière (10) du déflecteur, orientée du côté opposé à la buse de projection, par une buse de nettoyage (12-14) disposée au milieu de la face arrière (10) du déflecteur, pour chasser de cette face des particules de poudre qui adhèrent au déflecteur, caractérisé en ce qu'une chambre à tourbillon (22, 22a), à symétrie circulaire, est disposée immédiatement à l'amont de l'orifice (23) de la buse de nettoyage, et en ce que la face arrière du déflecteur, centrée autour de l'orifice de la buse de nettoyage, s'étend selon une forme concave présentant une surface conique à partir de cet orifice jusqu'à une arête circulaire extérieure aiguë.

2. Pulvérisateur selon la revendication 1, caractérisé en ce que l'angle au sommet de la face arrière (10) du déflecteur (5), à proximité immédiate de la buse de nettoyage (12-14), est compris entre 110° et 170°, et plus particulièrement entre 130° et 150°.

3. Pulvérisateur selon la revendication 1 ou 2, caractérisé en ce que l'orifice de la buse est délimité par un trachant annulaire (24) orienté vers l'intérieur.

4. Pulvérisateur selon la revendication 3, caractérisé en ce qu'un organe directeur (27) à symétrie circulaire est disposé dans la chambre à tourbillon (22a) ou avant celle-ci, cet organe étant pourvu de nervures hélicoïdales de gui dage (28) au moins sur sa surface extérieure.

5. Pulvérisateur selon l'une quelconque des revendications 1 à 4, caractérisé en ce que le déflecteur est monté à l'extrémité avant d'une tige tubulaire d'amenée (3), qui s'étend à travers un pistolet de pulvérisation (1) dans une position réglable longitudinalement et dont l'extrémité arrière est agencée pour être raccordée à une source (19) de gaz de nettoyage.

6. Pulvérisateur à poudre comportant une buse de projection (2) pour projeter de la poudre véhiculée par un courant d'un gaz de transport, un déflecteur (5) disposé en face de la buse de projection dans la direction de projection et dont la face avant (7), orientée du côté de la buse de projection, dévie radialement vers l'extérieur les particules de la poudre projetée, et un dispositif d'amenée d'un gaz de nettoyage qui est émis sous pression sur la face arrière (10) du déflecteur, orientée du côté opposé à la buse de projection, pour chasser de cette face des particules de poudre qui adhèrent au déflecteur, notamment selon l'une des revendications 1 à 5, caractérisé en ce qu'il comporte des organes (18, 20, 21) pour l'introduction d'un gaz extincteur sur le parcours (17, 3, 22) du gaz de nettoyage en direction de la face arrière (10) du déflecteur (5).

7. Pulvérisateur selon la revendication 6, caractérisé en ce que l'amenée des gaz comporte un organe de commutation (18) agencé pour commuter l'amenée d'une source de gaz de nettoyage (19) à une source de gaz extincteur (21).

8. Pulvérisateur selon la revendication 7, caractérisé en ce que l'organe de commutation (18) est équipé d'une commande automatique par un détecteur de gaz de fumée.

## Revendications (Revendications pour l'(les) Etat(s) contractant(s) suivant(s) : GB)

1 B. Pulvérisateur à poudre comportant une buse de projection (2) pour projeter de la poudre véhiculée par une courant d'un gaz de transport, un déflecteur (5) disposé en face de la buse de projection dans la direction de projection et dont la face avant (7), orientée du coté de la buse de projection, dévie radialement vers l'extérieur les particules de la poudre projetée, et un dispositif de nettoyage qui émet sous pression un gaz de nettoyage le long de la face arrière (10) du déflecteur, orientée du côté opposé à la buse de projection, par une buse de nettoyage (12-14) construite comme une buse de rotation qui étant pourvu de moyens directeurs (27, 28) et disposée au milieu de la face arrière (10) du déflecteur, pour chasser de cette face des particules de poudre qui adhèrent au déflecteur, caractérisé en ce qu'une chambre à tourbillon (22, 22a), à symétrie circulaire, est disposée immédiatement à l'amont de l'orifice (23) de la buse de nettoyage, et en ce que la face arrière du déflecteur, centrée autour de l'orifice de la buse de nettoyage, s'étend selon une forme concave présentant une surface conique à partir de cet orifice jusqu'à une arête circulaire extérieure aiguë.

2. Pulvérisateur selon la revendication 1, caractérisé en ce que l'angle au sommet de la face arrière (10) du déflecteur (5), à proximité immédiate de la buse de nettoyage (12-14), est compris entre 110° et 170°, et plus particulièrement entre 130° et 150°.

3. Pulvérisateur selon la revendication 1 ou 2, caractérisé en ce que l'orifice de la buse est délimité par un tranchant annulaire (24) orienté vers l'intérieur.

4. Pulvérisateur selon la revendication 3, caractérisé en ce qu'un organ directeur (27) à symétrie circulaire est disposé dans la chambre à tourbillon (22a) ou avant celle-ci, cet organe étant pourvu de nervures héliocoïdales de guidage (28) au moins sur sa surface extérieure.

5. Pulvérisateur selon l'une quelconque des revendications 1 à 4, caractérisé en ce que le déflecteur est monté à l'extrémité avant d'une tige tubulaire d'amenée (3), qui s'étend à travers un pistolet de pulvérisation (1) dans une position réglable longitudinalement et dont l'extrémité arrière est agencée pour être raccordée à une source (19) de gaz de nettoyage.

6. Pulvérisateur à poudre comportant une buse de projection (2) pour projeter de la poudre véhiculée par un courant d'un gaz de transport, un déflecteur (5) disposé en face de la buse de projection dans la direction de projection et dont la face avant (7), orientée du côté de la buse de projection, dévie radialement vers l'extérieur les particules de la poudre projetée, et un dispositif d'amenée d'un gaz de nettoyage qui est émis sous pression sur la face arriére (10) du déflecteur, orientée du côté opposé à la buse de projection, pour chasser de cette face des particules de poudre qui adhèrent au déflecteur, notamment selon l'une des revendications 1 à 5, caractérisé en ce qu'il comporte des organes (18, 20, 21) pour l'introduction d'un gaz extincteur sur le parcours (17, 3, 22) du gaz de nettoyage en direction de la face arrière (10) du déflecteur (5).

7. Pulvérisateur selon la revendication 6, caractérisé en ce que l'amenée des gaz comporte un organe de commutation (18) agencé pour commuter l'amenée d'une source de gaz de nettoyage (19) à une source de gaz extincteur (21).

8. Pulvérisateur selon la revendication 7, caractérisé en ce que l'organe de commutation (18) est équipé d'une commande automatique par un détecteur de gaz de fumée.
